# EUROPÄISCHE PATENTSCHRIFT

(11) **EP 1 243 202 B1**
(45) Veröffentlichungstag und Bekanntmachung des Hinweises auf die Patenterteilung: **16.02.2005**
(21) Anmeldenummer: 01130766.7
(22) Anmeldetag: 22.12.2001
(51) Int. Cl.: A47B 77/08, F24C 15/18, F24C 15/30, A47B 77/02

(54) **System zum Zubereiten von Speisen**
System for preparing meals
Système de préparation de repas

(30) Priorität: 24.03.2001 DE 10114569
(43) Veröffentlichungstag der Anmeldung: 25.09.2002
(73) Patentinhaber: ELECTROLUX PROFESSIONAL S.P.A., 31015 Conegliano (IT)
(72) Erfinder: Baumann, Udo, 22459 Hamburg (DE)
(74) Vertreter: Baumgartl, Gerhard Willi

(56) Entgegenhaltungen:
- DE-U- 29 500 398
- US-A- 3 617 693
- US-A- 3 740 513

## Beschreibung

Die Erfindung betrifft ein System zum Zubereiten von Speisen.

Sowohl im Haushalt als auch in der Gastronomie ist das sogenannte front cooking bekannt, bei dem die Speisen vor den Augen des Gastes zubereitet werden. Hierzu sei zum einen auf Kücheneinrichtungen im Wohnbereich verwiesen, die neben einer Aneinanderreihung von Herd, Spüle, Kühlschrank und Geschirrspüler einen seitlich zugeordneten Barbereich besitzen. Zum anderen sind aus der Gastronomie sogenannte heiße Tische oder Tepanplatten bekannt, die unmittelbar hinter Gästetischen stehen. Die EP 0 344 562 A1 schließlich variiert die Aneinanderreihung einzelner Möbel durch unterschiedliche Bestückbarkeit in einem vorbestimmten Bereich. Aus der Aneinanderreihung von Möbeln resultiert jedoch eine Reihe von Nachteilen, die neben der eingeschränkten Präsentation für den Gast und dem uneffektiven mechanischen und steuernden Zugriff durch den Koch auch die geringe Variabilität betrifft.
Aus der US 3 617 693 ist ein kombinierter Speise- und Kochtisch mit einem Träger bekannt, der sich von oben nach unten verjüngt und eine runde Kochplatte und eine kreisringförmige Tischplatte trägt, die die Kochplatte in derselben Ebene umgibt. Die Kochplatte ist von vorn bedienbar. Sie besitzt einen ersten Bereich, in der Heizelemente eingebettet sind; und einen zweiten Bereich, in dem ein Ablauf angeordnet ist, unter dem sich ein Abfallbehälter befindet.

System zum Zubereiten von Speisen bekannt aus der DE 295 00 398 U ist ein mit
- einer von oben zugänglichen zentralen ersten Zone, die
   - wenigstens zum Garen dient und
   - eine Garfläche aufweist,
- wenigstens einer von oben zugänglichen zweiten Zone, die
   - die erste Zone zumindest teilweise umgibt,
   - wenigstens zum Zwischenlagern und/oder Reinigen und/oder Zubereiten dient und
   - eine Spüle und/oder eine Schneidplatte aufweist,
- wenigstens einer von oben zugänglichen dritten Zone, die
   - wenigstens zum Bereitstellen dient und
- wenigstens einer von vorn erreichbaren vierten Zone,
   - die unter wenigstens der ersten Zone angeordnet ist,
   - wenigstens zum Lagern dient und
   - eine Einrichtung zur Aufnahme einer Warmhalteeinrichtung und von Installationen für Energie aufweist.

Der Erfindung liegt die Aufgabe zügrunde, diese Nachteile zu vermeiden.

Erfindungsgemäß wird diese Aufgabe durch die Merkmale des Anspruches 1 gelöst.
Das System zum Zubereiten von Speisen weist auf
- eine von oben zugängliche zentrale erste Zone, die wenigstens zum Garen dient,
- wenigstens eine von oben zugängliche, die erste Zonezumindest teilweise umgebende zweite Zone, die wenigstens zum Zwischenlagern und/oder Reinigen und/oder Zubereiten dient,
- wenigstens eine von oben zugängliche, die erste und/oder zweite Zone zumindest teilweise umgebende dritte Zone, die wenigstens zum Bereitstellen dient,
- wenigstens eine von vorn erreichbare vierte Zone, die unter wenigstens der ersten Zone angeordnet ist und wenigstens zum Lagern dient und/oder ein oder mehrere Kompressoren und/oder Installationen für Medien und/oder Energie aufnimmt.

Sein kompakter Aufbau erlaubt zum einen kurze mechanische und steuernde Zugriffe und gute Sicht und zum anderen eine große Flexibiltät.

Dabei weist die runde erste Zone eine vollständig oder bereichsweise betreibbare Garfläche auf.

Insgesamt besteht die zweite Zone aus zwei Abschnitten, die mit der dazwischenliegenden ersten Zone etwa eine Ellipse bilden. Die zweite Zone weist wenigstens eine Kühlwanne und/oder eine Spüle und/oder eine Schneidplatte auf.

Die dritte zone weist wenigstens ein Bord auf, das höhenverstellbar oder fest in einer über der Garfläche liegenden Ebene angeordnet und als Ausgabebord und/oder als Teller- und Gewürzbord und/oder als Eßplatz ausgebildet ist.

Die vierte Zone besitzt eine Einrichtung zur Aufnahme wenigstens einer Kühleinrichtung und/oder einer Warmhalteeinrichtung (insbesondere auch Back- oder Convectionsöfen) und/oder eines Kompressors und/oder von Installationen für Energie und Medien wie Strom, Wasser, Gas.

Der Garfläche kann neben einer oder mehreren Induktionsheizungen auch wenigstens ein Spezialkocher, beispielsweise ein vorzugsweise induktionsbeheizter Wok und/oder ein induktionsbeheizter Pasta-Kocher und/oder eine induktionsbeheizte Griddle- oder Bratplatte zugeordnet sein.
Der oder die Spezialkocher, die vorzugsweise bündig mit der Garfläche abschließen, sind insbesondere im vorderen Bereich der Garfläche angeordnet.

Die Garfläche ist durch eine Platte gebildet, die in einem ersten Träger aufgenommen ist, vorzugsweise aus Glas, Glaskeramik, Stein oder Metall, beispielsweise Edelstahl, besteht und als Tepan-Platte zur Zubereitung japanischer oder anderer Gerichte ausgebildet sein kann.

Die Kühlwanne und/oder die Spüle und/oder die Schneidplatte schließen vorzugsweise ebenfalls bündig mit der Garfläche ab. Die Kühlwanne läßt sich auf einer ersten Seite und die Spüle und die Schneidplatte auf einer gegenüberliegenden zweiten Seite der Garfläche anordnen, die Schneidpatte vor oder auf der Spüle.

Neben der Garfläche sind Schalen, insbesondere Porzellanschalen, angeordnet, die insbesondere bündig mit der Garfläche abschließen und vor allem der Bereitstellung von Zutaten dienen.

Die Kühlwanne und/oder die Spüle und/oder das Schneidbrett und/oder die Schalen sind in einem zweiten Träger aufgenommen, der mit dem ersten Träger vorzugsweise eine Einheit bildet.

Ausgabebord und/oder Eßplatz befinden sich vorzugsweise hinter der ersten Zone, Gewürz- und Tellerbord vorzugsweise jeweils seitlich der zweiten Zone. Alle Borde sind in einem oder mehreren dritten Trägern aufgenommen.

Behältern wie Kühlwanne (26), Pasta-Cooker (22) und Spülbecken (30) sind Abflüsse zugeordnet. Von der Spüle aus sind wenigstens alle Bereiche der ersten und zweiten Zone abspritzbar.

Es sind insbesondere mehrere Kühleinrichtungen mit jeweils unterschiedlichen Kühltemperaturen vorgesehen.

Die Einrichtung besitzt einen tischartigen vierten Träger, der zur Aufnahme von Schubfächern, die beispielsweise Kühleinrichtungen und/oder Warmhalteeinrichtungen aufnehmen können, dienen. Am vierten Träger stützen sich insbesondere der erste und/oder zweite und/oder dritte Träger ab.

Über wenigstens der ersten Zone ist eine Ablufthaube vorgesehen. Die für ein solches System günstige Ablufthaube ist an einem fünften Träger angeordnet, der auch eine Systembeleuchtung tragen kann und direkt oder indirekt mit einem der ersten bis vierten Träger verbunden sein sollte und sich zumindest abschnittsweise über der ersten und/oder zweiten und/oder dritten Zone wölbt, beispielsweise als gebogener Stab.

Schließlich besitzt das System in einer bevorzugten Ausbildung wenigstens eine Steuerung wenigstens zum Steuern systemgebundener Prozesse und/oder zur Informationsgewinnung. Sie weist vorzugsweise einen Touch-Screen auf, besitzt insbesondere Internet-Zugang und kann dem Koch und/oder einem Gast zur Verfügung stehen.

Die Erfindung wird nachstehend anhand zweier Ausführungsbeispiele näher erläutert. Die zugehörigen schematischen Zeichnungen zeigen in
Fig. 1 eine Vorderansicht eines ersten Kochsystems von der Bedienerseite aus gesehen,
Fig. 2 das Kochsystem in der Draufsicht,
Fig. 3 das Kochsystem in der Seitenansicht,
Fig. 4 eine Vorderansicht eines zweiten Kochsystems,
Fig. 5 eine Vorderansicht eines dritten Kochsystems und
Fig. 6 eine Draufsicht auf eine erste und zweite Zone eines Kochsystem nach den Figuren 4 und 5 mit verschiedenen Schnitten.

Das Kochsystem S nach den Figuren 1 bis 3 gruppiert sich um einen Kühltisch 2 mit einem rahmenartigen Träger 4, der Kühl- und/oder Tiefkühl- und/oder Warmhalteschubladen 6 für unterschiedliche Produkte wie Fleisch, Fisch, Gemüse und Molkereiprodukte und einen dazwischen angeordneten Kompressor- und/oder Generator- und/oder Medien- und Energieteil 8 aufnimmt. Auf dem Träger 4 stützt sich ein nach oben geöffneter schüsselförmiger Träger 10 mit einer etwa elliptischen Deckfläche ab. An den Seiten 12 und der Rückseite 14 des Trägers 4 sind Träger 16 befestigt, die den Rand des Trägers 10 umgreifen, indem sie sich zunächst vom Träger 4 schräg nach oben wegerstrecken und oberhalb des Trägers 10 ein Stück horizontal nach innen verlaufen. An der dem Koch abgewandten Gästeseite des Kühltisches 2 befindet sich eine auswechselbare und beleuchtbare Frontblende F, die mit Informationen versehen sein kann, beispielsweise mit den Namen des Restaurants und/oder des Kochs.

Auf dem Träger 10 ist mittig eine. runde Glaskeramikplatte 18 angeordnet, in der im bedienerzugewandten vorderen Teil nebeneinander ein induktionsbeheizter Wok 20 und ein induktionsbeheizter Pasta Cooker 22 bündig aufgenommen und unter der im bedienerabgewandten hinteren Teil drei Induktionsheizzsysteme 24 befestigt sind. An die runde Glaskeramikplatte 18 schließt sich auf der einen Seite eine in der Draufsicht sichelförmige Kühlwanne 26 und auf der anderen Seite eine in der Draufsicht sichelförmige Ablage 28 fluchtend an, in der ein kleines rundes Spülbecken 30 mit darin angeordneter Armatur 32, z. B. mit Wassermengendosierung und ausziehbarem Schlauch, und eine Kunststoff-Schneidplatte 34 zum Vorbereiten und Ausrichten der Speisen eingelassen sind. Im Gegensatz zur Ablage 28, die den in der Draufsicht elliptischen Träger 10 nach außen nahezu vollständig abdeckt, reicht die Kühlwanne 26 nicht bis zum äußeren Rand des Trägers 10, so daß in dem verbleibendem Streifen 36 Raum zum Einlassen von Porzellanschalen 38 bleibt. Von der beispielsweise mit Eis füllbaren Kühlwanne 26 und dem Spülbecken 30 führen nichtdargestellte Abflußleitungen zum Medienteil 8, von der Armatur sind es nichtdargestellte Zuflußleitungen. Der Kühlwanne 26 kann darüber hinaus ein nichtdargestelltes Kühlaggregat zugeordnet sein. Auch ist es möglich, die Kühlwanne 26 aus hygienischen Gründen unterteilt vorzusehen.

Auf dem hinteren Träger 16 ist ein Bord 40 befestigt, das vorzugsweise entweder zur Ausgabe von Speisen oder als Eßplatz, beispielsweise als Bar vorgesehen ist. Die seitlichen Träger 16 nehmen Borde 42 auf, die je nach Rahmenbedingungen entweder als Ablage für Arbeitsmittel, Geschirr oder Gewürze oder ebenfalls als Speisenausgabe oder Eßplatz dienen. Sowohl die Träger 16 als auch die Borde 40 und 42 können höhenverstellbar sein.
Einer der seitlichen Träger 16 trägt eine Steuerung bzw. deren Bedieneinheit 44, mit der nicht nur Prozesse des Kochsystems wie Koch-, Kühl-, Wärme- und Wasserprozesse steuerbar sind, sondern auch auf das Internet zugegriffen werden kann, beispielsweise für manuelle oder automatische Bestellvorgänge, Rezeptinformationen und dgl. Es versteht sich, daß eine solche Steuerung erfindungsgemäß auch anders konfigurierten Kochsystemen zuordenbar ist.

Vor der dem Koch zugewandten Vorderseite ist in Höhe der Glaskeramikplatte 18 eine Reling 46 angeordnet, die in vorbestimmtem Abstand der Ellipse der Glaskeramikplatte 18 folgt und sich mittels zweier Stege 48 am Träger 10 abstützt. Die nichtdargestellte Ablufthaube kann separat angeordnet oder mittels eines ebenfalls nicht dargestellten Trägers oder Auslegers an einem der Träger befestigt sein.

Wie dies im einzelnen erfolgen kann, ist einer weiteren Ausbildung des Kochsystems S nach den Figuren 4 bis 6 zu entnehmen. Hier reicht der Träger 4 für den Kühltisch 2 bis zur Höhe der von horizontalen Trägern 16 getragenen Borde 40 und 42. Neben den Trägern 16 nimmt er auch den Träger 10 und die Reling 46 auf, die zwischen beiden Trägerebenen angeordnet ist.
Auf den gegenüberliegenden Trägern 16 ist gemäß Fig. 4 jeweils ein Stab 50 derart vertikal befestigt, daß sich ein die beiden Stäbe an ihren freien Enden horizontal verbindender dritter Stab 52 auch über der Mitte der Garfläche erstreckt, um dort eine Ablufthaube 54 zu tragen, die mit nichtdargestellter Garflächenbeleuchtung ausgestattet sein kann. An den vertikalen Stäben 52 können außerdem jeweils ein oder mehrere Borde 56 aufgenommen sein. Statt dreier Stäbe ist gemäß Fig. 5 ein sich über der Garfläche wölbender Einzelstab 58 vorgesehen.

Im Gegensatz zu dem in den Figuren 1 bis 3 dargestellten schüsselartigen Träger 10 wird in den Kochsystemen nach den Figuren 4 und 5 ein in Fig. 6 näher dargestellter flacher Träger 10 eingesetzt. Obwohl dessen Draufsicht ebenfalls eine Ellipsenform erkennen läßt, ist auch die Anordnung der einzelnen Elemente eine etwas andere als vorbeschrieben. So schließt sich an die identisch ausgebildete und bestückte Glaskeramikplatte 18 auf einer Seite zunächst eine Reihe von Schalen 38 und erst dann eine Kühlwanne 26 an, während auf der anderen Seite zwei jeweils nierenförmige Elemente eingelassen sind, die beide als Spülbecken 28 ausgebildet sein können, deren wenigstens eines mit einem Schneidbrett 34 oder Ähnlichem abdeckbar ist. Hier sind jedoch beide Funktionen strikt getrennt, d. h., eines der eingelassenen nierenförmigen Elemente ist ein Spülbecken 30 und das andere ein Schneidbrett 34.

In dem vorliegenden Kochsystem sind alle Funktionen für die Zubereitung hochwertiger Menüs vereinigt. Dies reicht von der Lagerung und Vorbereitung über die kalte und warme Zubereitung bis zur Reinigung. Die Borde erlauben die Verwendung als Eß- und Trinkbar, an der die Gäste die Zubereitung ihrer Speisen verfolgen können. Sie können aber auch als Bereitstellung dienen, an der der Kellner oder der Gast seine Speisen abholt. Das Kochsystem eignet sich insbesondere für die Gastronomie, beispielsweise Spezialitätenrestaurants wie japanische Restaurants. In den Kochzonen sind neben Induktionsheizungen auch Folienheizungen für Flächenheizung einsetzbar. Bei dem Induktions-Pasta-Cooker handelt es sich um ein Chromnickelstahl-Gefäß von etwa 220 mm Durchmesser mit einem für induktive Heizung ausgelegten Boden, einem Wasserablaßhahn und einem zweiten Sieb , so daß Spargel, Pasta usw. direkt eingegeben und das Kochwasser von der Front aus mittels Bedienhebel abgelassen werden kann.

## Patentansprüche

1. System zum Zubereiten von Speisen.mit
- einer von oben zugänglichen zentralen ersten Zone, die
- rund ausgebildet ist,
- wenigstens zum Garen dient und
- eine vollständig oder bereichsweise betreibbare Garfläche aufweist,
- wenigstens einer von oben zugänglichen zweiten Zone, die
- die erste Zone zumindest teilweise umgibt und aus zwei Abschnitten besteht, die mit der dazwischenliegenden runden ersten Zone etwa eine Ellipse bilden;
- wenigstens zum Zwischenlagern und/oder Reinigen und/oder Zubereiten dient und
- wenigstens eine Kühlwanne und/oder eine Spüle und/oder eine Schneidplatte aufweist,
- wenigstens einer von oben zugänglichen dritten Zone, die
- die erste und/oder zweite Zone zumindest teilweise umgibt,
- wenigstens zum Bereitstellen dient und
- wenigstens ein Bord aufweist, das höhenverstellbar oder fest in einer über der Garfläche liegenden Ebene angeordnet und als Ausgabebord und/oder als Ablagebord und/oder als Essplatz ausgebildet ist,
- wenigstens einer von vorn erreichbaren vierten Zone,
- die unter wenigstens der ersten Zone angeordnet ist,
- wenigstens zum Lagern dient und
- eine Einrichtung zur Aufnahme wenigstens einer Kühleinrichtung und/oder einer Warmhalteeinrichtung und/oder eines Kompressors und/oder von Installationen für Energie und Medien wie Strom; Wasser, Gas aufweist.

2. System nach Anspruch 1, bei dem über wenigstens der ersten Zone eine Ablufthaube vorgesehen ist.

3. System nach Anspruch 1 oder 2, bei dem der Garfläche insbesondere eine oder mehrere Induktionsheizungen (24) und/oder Folienheizungen und/oder wenigstens ein Spezialkocher, beispielsweise ein Wok (20) und/oder ein Pasta-Cooker (22) und/oder eine Griddle- bzw. Bratplatte, zugeordnet ist.

4. System nach Anspruch 3, bei dem der wenigstens eine Spezialkocher bündig mit der Garfläche abschließt und/oder induktiönsbeheizt ist.

5. System nach Anspruch 3 oder 4, bei dem ein oder mehrere Spezialkocher im vorderen Bereich der Garfläche angeordnet sind.

6. System nach einem der Ansprüche 1 bis 5, bei dem die Garfläche durch eine Platte (18) gebildet ist, die insbesondere aus Glas, Glaskeramik, Stein oder Metall, beispielsweise Edelstahl, besteht und vorzugsweise als Tepan-Platte zur Zubereitung japanischer und anderer Gerichte ausgebildet ist.

7. System nach Anspruch 6, bei dem die Platte (18) in einem ersten Träger aufgenommen ist.

8. System nach einem der Ansprüche 1 bis 7, bei dem die Kühlwanne (26) und/oder die Spüle und/oder die Schneidplatte (34) bündig mit der Garfläche abschließen.

9. System nach einem der Ansprüche 1 bis 8, bei dem die Kühlwanne (26) auf einer ersten Seite und die Spüle und die Schneidplatte (34) auf einer gegenüberliegenden zweiten Seite der Garfläche angeordnet sind.

10. System nach Anspruch 9, bei dem die Schneidpatte (34) vor oder auf einer Spüle angeordnet ist.

11. System nach Anspruch 9 oder 10, bei dem auf der ersten Seite neben der Garfläche Schalen (38), insbesondere Porzellahschalen, angeordnet sind, die insbesondere bündig mit der Garfläche abschließen.

12. System nach einem der Ansprüche 1 bis 11, bei dem wenigstens die Kühlwanne (26) und/oder die Spüle und/oder das Schneidbrett (34) und/oder die Schalen (38) in einem zweiten Träger aufgenommen sind.

13. System nach Anspruch 12, bei dem der zweite Träger mit dem ersten Träger ein Einheit (10) bildet.

14. System nach einem der Ansprüche 1 bis 13, bei dem hinter der ersten Zone ein Ausgabebord (40) und/oder ein Eßplatz (40) und seitlich der zweiten Zone jeweils ein Geschirr- und Gewürzbord (42) vorgesehen sind.

15. System nach einem der Ansprüche 1 bis 14, bei dem das oder die Borde in einem insbesondere höhenverstellbaren dritten Träger (16) aufgenommen sind.

16. System nach einem der Ansprüche 1 bis 15, bei dem den Behältern wie Kühlwanne (26), Pasta-Cooker (22) und Spülbecken (30) Abflüsse zugeordnet sind.

17. System nach einem der Ansprüche 1 bis 16, bei dem von der Spüle aus wenigstens alle Bereiche der ersten und zweiten Zone abspritzbar sind.

18. System nach einem der Ansprüche 1 bis 17 , bei dem mehrere Kühleinrichtungen (6) mit jeweils unterschiedlichen Kühltemperaturen vorgesehen sind.

19. System nach einem der Ansprüche 1 bis 18, bei dem die Einrichtung (2) einen tischartigen vierten Träger (4) aufweist, der insbesondere zur Aufnahme von Schubfächern (6) ausgebildet ist, die vorzugsweise Kühleinrichtungen und/oder Warmhalteeinrichtungen, insbesondere auch Back- oder Convektionsöfen aufnehmen.

20. System nach Anspruch 19, bei dem der vierte Träger (4) den ersten (10) und/oder zweiten (10) und/oder dritten (16) Träger aufnimmt.

21. System nach einem der Ansprüche 2 bis 20, bei dem die Ablufthaube (54) an einem fünften Träger (50, 52, 58) angeordnet ist, der auch eine Systembeleuchtung tragen kann.

22. System nach Anspruch 21, bei der der fünfte Träger (50, 52, 58) direkt oder indirekt mit einem der ersten bis vierten Träger (4, 10, 16) verbunden ist.

23. System nach Anspruch 21 oder 22, bei dem sich der fünfte Träger (50, 52, 58) zumindest abschnittsweise über der ersten und/oder zweiten und/oder dritten Zone wölbt.

24. System nach einem der Ansprüche 1 bis 23 mit wenigstens einer Steuerung (44) wenigstens zum zentralen Steuern systemgebundener Prozesse und/oder zur Informationsgewinnung für den Koch und/oder einen Gast.

25. System nach Anspruch 24, bei dem die wenigstens eine Steuerung (44) einen Touch-Screen aufweist und/oder Internet-Zugang hat.

## Claims

1. System for preparing meals having
a first, central zone accessible from above which
- is round in shape,
- at least serves for cooking and
- has a cooking area which may be operated as a whole or in parts,
at least one second zone accessible from above, which
- at least partially surrounds the first zone and consists of two sections, which with the interposed first round zone roughly form an ellipse,
- serves at least for intermediate storage and/or cleaning and/or preparation and
- has at least one cooling trough and/or a sink and/or a chopping board,
at least one third zone accessible from above, which
- at least partially surrounds the first and/or second zone,
- serves at least for preparation and
- has at least one shelf which is height-adjustable or is disposed almost in one plane lying above the cooking area and is formed as a serving shelf and/or as a depositing shelf and/or is formed as an eating place,
at least one fourth zone accessible from the front, which
- is disposed below at least the first zone,
- serves at least for storage and
- has a device for receiving at least a refrigeration device and/or a heating device and/or a compressor and/or installations for energy and media such as electricity, water and gas.

2. System according to claim 1, wherein an extractor hood is provided over at least the first zone.

3. System according to claim 1 or 2, wherein the cooking area has in particular one or more induction heaters (24) and/or foil heaters and/or at least one specialised cooking appliance, e.g. a wok (20) and/or a pasta cooker (22) and/or a griddle or frying plate.

4. System according to claim 3, wherein the specialised cooking appliance of which there is at least one is flush with the cooking area and/or is heated by induction.

5. System according to claim 3 or 4, wherein one or more specialised cooking appliances are disposed in the front region of the cooking area.

6. System according to one of claims 1 to 5, wherein the cooking area is formed by a plate (18) which consists in particular of glass, glass ceramic, brick or metal, e.g. high-grade steel, and which is formed preferably as a teppan plate for preparing Japanese and other dishes.

7. System according to claim 6, wherein the plate (18) is received in a first support.

8. System according to one of claims 1 to 7, wherein the cooling trough (26) and/or the sink and/or the chopping board (34) are flush with the cooking area.

9. System according to one of claims 1 to 8, wherein the cooling trough (26) is disposed on a first side and the sink and the chopping board (34) are disposed on an opposite second side of the cooking area.

10. System according to claim 9, wherein the chopping board (34) is disposed in front of or on a sink.

11. System according to claim 9 or 10, wherein on the first side trays (38), in particular porcelain trays are disposed next to the cooking area, which are in particular flush with the cooking area.

12. System according to one of claims 1 to 11, wherein at least the cooling trough (26) and/or the sink and/or the chopping board (34) and/or the trays (38) are received in a second support.

13. System according to claim 12, wherein the second support forms a unit (10) with the first support.

14. System according to one of claims 1 to 13, wherein behind the first zone a serving shelf (40) and/or an eating place (40) is provided, and at each side of the second zone a cutlery and condiments shelf (42) are respectively provided.

15. System according to one of claims 1 to 14, wherein the shelf or shelves are received in a third support (16) which is in particular height-adjustable.

16. System according to one of claims 1 to 15, wherein drains are allocated to the containers such as the cooling trough (26), pasta cooker (22) and sink (30).

17. System according to one of claims 1 to 16, wherein all regions of the first and second zone can be sprayed down from the sink.

18. System according to one of claims 1 to 17, wherein plural cooling devices (6) are provided, each with different cooling temperatures.

19. System according to one of claims 1 to 18, wherein the device (2) has a table-like fourth support (4), which is formed in particular for receiving drawers (6), which preferably receive cooling devices and/or devices for keeping food hot, in particular including baking or convection ovens.

20. System according to claim 19, wherein the fourth support (4) receives the first (10) and/or the second (10) and/or the third (16) supports.

21. System according to one of claims 2 to 20, wherein the extractor hood (54) is disposed on a fifth support (50, 52, 58), which may also carry system lighting.

22. System according to claim 21, wherein the fifth support (50, 52, 58) is connected directly or indirectly to one of the first to the fourth supports (4, 10, 16).

23. System according to claim 21 or 22, wherein the fifth support (50, 52, 58) arches over the first and/or second and/or third zone at least in sections.

24. System according to one of claims 1 to 23, having at least one control (44) at least for the central control of processes associated with the system and/or for obtaining information for the cook and/or a guest.

25. System according to claim 24, wherein the control (44), of which there is at least one, has a touch-sensitive screen and/or has Internet access.

## Revendications

1. Système de préparation de plats avec
- une première zone centrale accessible depuis au-dessus qui
- est réalisée en une forme ronde,
- sert au moins à la cuisson et
- présente une face de cuisson pouvant être amenée à fonctionner complètement ou partiellement,
- au moins une deuxième zone accessible depuis au-dessus qui
- entoure la première zone au moins partiellement et est constituée de deux sections, qui forment avec la première zone ronde située entre à peu près une ellipse,
- qui sert au moins au stockage intermédiaire et/ou au nettoyage et/ou à la préparation et
- qui présente au moins une cuvette de refroidissement et/ou un évier et/ou une plaque de découpage,
- au moins une troisième zone accessible depuis au-dessus, qui
- entoure la première et/ou deuxième zone au moins partiellement,
- qui sert au moins à la mise à disposition et
- qui présente au moins un bord qui est disposé d'une manière ajustable en hauteur ou fixement dans un plan situé au-dessus de la face de cuisson et qui est réalisé comme bord de distribution et/ou bord de pose et/ou comme une place pour manger,
- au moins une quatrième zone accessible de devant,
- qui est disposée sous au moins la première zone,
- qui sert au moins au stockage et
- qui présente une installation pour la réception d'au moins une installation de refroidissement et/ou une installation de maintien au chaud et/ou d'un compresseur et/ou d'installations pour l'énergie et des milieux comme le courant, l'eau, le gaz.

2. Système selon la revendication 1, dans lequel est prévu au moins au-dessus de la première zone une hotte d'aspiration.

3. Système selon la revendication 1 ou 2, dans lequel est associé à la face de cuisson, en particulier un ou plusieurs chauffages à induction (24) et/ou des chauffages à feuilles et/ou au moins un appareil de cuisson spécial, par exemple un wok (20) et/ou un appareil de cuisson de pâtes (22) et/ou une plaque à griller ou à rôtir.

4. Système selon la revendication 3, où au moins un appareil de cuisson spécial se termine en affleurement avec la face de cuisson et/ou est chauffé par induction.

5. Système selon la revendication 3 ou 4, où un ou plusieurs appareils de cuisson spéciaux sont disposés dans la zone avant de la face de cuisson.

6. Système selon l'une des revendications 1 à 5, où la face de cuisson est formée par une plaque (18), qui est réalisée en particulier en verre, vitrocéramique, pierre ou métal, par exemple en métal noble et est réalisée de préférence comme plaque Tepan pour la préparation de plats japonais et autres.

7. Système selon la revendication 6, où la plaque (18) est reçue dans un premier support.

8. Système selon l'une des revendications 1 à 7, où le bac de refroidissement (26) et/ou l'évier et/ou la plaque de découpage (34) se terminent en affleurement avec la face de cuisson.

9. Système selon l'une des revendications 1 à 8, où le bac de refroidissement (26) est disposé sur un premier côté, et l'évier et la plaque de découpage (34) sont disposés sur un deuxième côté opposé de la face de cuisson.

10. Système selon la revendication 9, où la plaque de découpage (34) est disposée devant ou sur un évier.

11. Système selon la revendication 9 ou 10, dans lequel sont disposées sur le premier côté à côté de la face de cuisson des coupelles (38), en particulier des coupelles en porcelaine, qui se terminent en particulier en affleurement avec la face de cuisson.

12. Système selon l'une des revendications 1 à 11, où au moins le bac de refroidissement (26) et/ou l'évier et/ou la planche de découpage (34) et/ou les coupelles (38) sont reçus dans un deuxième support.

13. Système selon la revendication 12, où le deuxième support forme avec le premier support une unité (10).

14. Système selon l'une des revendications 1 à 13, où sont prévus derrière la première zone un bord d'émission (40) et/ou une place pour manger (40) et à côté de la deuxième zone respectivement un bord de vaisselle et d'épices (42).

15. Système selon l'une des revendications 1 à 14, où le ou les bords sont reçus dans un troisième support (16) en particulier ajustable en hauteur.

16. Système selon l'une des revendications 1 à 15, où sont associés aux récipients, comme au bac de refroidissement (26), à l'appareil de cuisson de pâtes (22) et à l'évier (30) des écoulements.

17. Système selon l'une des revendications 1 à 16, où à partir de l'évier, on peut nettoyer au jet d'eau au moins l'ensemble des premières et deuxièmes zones.

18. Système selon l'une des revendications 1 à 17, où sont prévues plusieurs installations de refroidissement (6) avec des températures de refroidissement respectivement différentes.

19. Système selon l'une des revendications 1 à 18, où l'installation (2) présente un quatrième support (4) en forme de table qui est réalisé en particulier pour recevoir des tiroirs (6), qui reçoivent de préférence des installations de refroidissement et/ou des installations de maintien au chaud, en particulier aussi des fours de cuisson où à convection.

20. Système selon la revendication 19, où le quatrième support (4) reçoit le premier (10) et/ou deuxième (10) et/ou troisième (16) support.

21. Système selon l'une des revendications 2 à 20, où la hotte d'aspiration (54) est disposée à un cinquième support (50, 52, 58) qui peut également retenir un éclairage du système.

22. Système selon la revendication 21, où le cinquième support (50, 52, 58) est relié directement ou indirectement à l'un des premier à quatrième supports (4, 10, 16).

23. Système selon la revendication 21 ou 22, où le cinquième support (50, 52, 58) est bombé au moins par sections au-dessus de la première et/ou deuxième et/ou troisième zone.

24. Système selon l'une des revendications 1 à 23 avec au moins une commande (44), au moins pour la commande centrale de processus liés au système et/ou pour l'obtention d'informations pour le cuisinier et/ou un hôte.

25. Système selon la revendication 24, où au moins une commande précitée (44) présente un clavier à touches et/ou un accès Internet.
